# EUROPÄISCHE PATENTSCHRIFT

(11) **EP 0 896 807 B1**
(45) Veröffentlichungstag und Bekanntmachung des Hinweises auf die Patenterteilung: **20.12.2006**
(21) Anmeldenummer: 98114366.2
(22) Anmeldetag: 30.07.1998
(51) Int. Cl.: A47G 1/17

(54) **Haltevorrichtung**
Mounting device
Dispositif de fixation

(30) Priorität: 14.08.1997 DE 19735234
(43) Veröffentlichungstag der Anmeldung: 17.02.1999
(73) Patentinhaber: tesa AG, 20253 Hamburg (DE)
(72) Erfinder: Schumann, Jörn, 21465 Reinbek (DE)

(56) Entgegenhaltungen:
- WO-A-94/21157

## Beschreibung

Die Erfindung betrifft eine Haltevorrichtung, die mittels auf Zug entklebende Klebstreifen reversibel verklebbar und wieder verwendbar ist, ggf. mit einem neuen solchen Klebstreifen.

Auf Zug entklebende Klebstreifen sind als "tesa Power-Strips" von der Beiersdorf AG im Handel und auch durch zahlreiche Patente beschrieben wie DE 33 31 016 B1, DE 42 22 849 C1, DE 43 39 604 B1, DE 44 28 587 B1 und DE 44 31 914 B1. Aber auch US 4.024.312, WO92/11332, WO92/11333 und WO95/06691 beschreiben derartige Klebstreifen. Aus der Verklebung werden solche Klebstreifen in Richtung der Klebfuge herausgezogen, ähnlich dem Öffnen eines Weckglases.

So beschreibt US 4,024,312 ein Selbstklebeband mit einem dehnbaren und elastischen Träger aus einem Blockcopolymeren, insbesondere für Anwendungen im medizinischen Bereich, wo ein schmerzloses Abziehen von der Haut erwünscht ist.

Weiterhin beschreibt DE 33 31 016 A1 eine Klebfolie für wiederlösbare Klebbindungen, die es gestattet, daß eine damit hergestellte Klebbindung durch Ziehen an der Klebfolie in Richtung der Verklebungsebene lösbar ist. Mit solchen Klebfolie lassen sich hohe Klebkräfte und Scherfestigkeiten erzielen und Klebverbunde ohne weitere Hilfsmittel wieder lösen, vergleichbar dem Öffnen eines Weckglases, ähnlich wie dort die Gummidichtung am Anfasser aus der Dichtungsfuge gezogen wird.

Ferner beschreibt DE 37 14 453 C1 einen zerstörungsfrei von Übungsobjekten wieder abnehmbaren Übungssprengkörper, der mit solch einer Klebfolie reversibel befestigt wird.

Auch WO 92/11333 beschreibt unter anderem Klebfolien für entsprechende Anwendungen, wobei die eingesetzten Klebfolien eine geringe Elastizität bei gleichzeitig hoher Dehnung aufweisen.

DE 42 22 849 C1 beschreibt ebenfalls einen Streifen einer Klebfolie dieser Art mit einem besonders ausgestatteten Anfasser.

Auch Haken oder ähnliche Befestigungssysteme für die Verwendung zusammen mit solchen Klebstreifen sind im Handel als "tesa Power-Strips mit Haken" oder auch "tesa Power-Strips Systemhaken" von der Beiersdorf AG erhältlich.

Schließlich beschreiben DE 42 33 872 C2, DE 195 11 288 B1 und WO 94/21157 wiederablösbare selbstklebende Haken, die ebenfalls mit derartigen Klebfolien ausgerüstet und also wiederablösbar sind.

Die in den vorgenannten Druckschriften dargestellten Klebstoffsysteme und Haken weisen jedoch auch eine Anzahl von Nachteilen auf:
Problematisch ist bei Haken und dergleichen des Standes der Technik einerseits die optische Abdeckung des Anfassers, der zum späteren Ziehen die Vorrichtung überragen muß, aber auch der Schutz dieses Anfassers vor Manipulation oder auch Beschädigung, insbesondere auch Schaden durch UV-Licht.
   Auch ist eine mehrteilige Ausgestaltung, wie sie der Stand der Technik lehrt, dann nachteilig, wenn das eine Teil verloren geht oder etwa bei der Montage herunterfällt. Diese Gefahr steigt, je kleiner die Haken in ihrer Abmessung werden.

Aufgabe der Erfindung war es, hier Abhilfe zu schaffen, insbesondere einen Haken oder dergleichen zu schaffen, der die Nachteile des Standes der Technik nicht oder zumindest nicht in dem Maße aufweist.

Demgemäß betrifft die Erfindung eine Haltevorrichtung, insbesondere einen Haken, wie sie im einzelnen in den Ansprüchen gekennzeichnet ist. Die Ausführungsformen gemäß den Unteransprüchen sind dabei bevorzugt.

Die erfindungsgemäße Haltevorrichtung besteht aus einem einteiligen Hakenkörper und einer einteiligen Basisplatte, die unlösbar miteinander verbunden sind, wobei die Basisplatte für die Verklebung mit einem auf Zug entklebenden Klebstreifen so ausgebildet ist, daß ein Anfasser des Klebstreifens die Basisplatte überragt, und wobei der Hakenkörper so ausgebildet ist, daß er die Basisplatte und auch den diese überragenden Anfasser verdeckt.
An der Basisplatte sind zumindest vier Ausweitungen angeformt sind, die sich jeweils paarweise gegenüberliegen und die die Basisplatte seitlich überragen.
In dem Hakenkörper sind Führungen ausgebildet, in denen die Ausweitungen der Basisplatte so geführt werden, daß sich der Hakenkörper durch eine Bewegung parallel zur Basisplatte aus der Grundstellung, in der Hakenkörper auf der Basisplatte verankert ist und dabei Basisplatte und Anfasser des Klebstreifens verdeckt, löst und sich dabei zumindest auf der einen Seite von dem Untergrund abhebt, so daß ein Zugriff auf den Anfasser möglich ist.

In einer bevorzugten Ausführungsform sind die Ausweitungen der Basisplatte in der gleichen Höhe angeordnet sind.

In einer weiteren bevorzugten Ausführungsform ist der Hakenkörper während der Bewegung parallel zu der Basisplatte stets parallel zur Basisplatte ausgerichtet.

Der Hakenkörper und/oder die Basisplatte sind vorzugsweise aus Metall oder Kunststoff, ganz besonders bevorzugt Polyethylenterephthalat, Polystyrol oder ABS, gefertigt.

Der Hakenkörper weist vorteilhafterweise eine Umrandung auf, die die Basisplatte und den hinter diese zu klebenden Klebstreifen seitlich umfassen und optisch abdecken.

Schließlich weist die Haltevorrichtung einen hinter die Basisplatte geklebten Klebstreifen auf.

Mit Hilfe der erfindungsgemäßen Haltevorrichtung lassen sich die aus dem Stand der Technik bekannten Nachteile hervorragend vermeiden.

Bei der Haltevorrichtung kann kein Teil verloren gehen.

Der Hakenkörper kann auch zum Festhalten während des Strippvorganges verwendet werden.
Weiterhin ist ein Materialmix bei Hakenkörper und Basisplatte möglich, d.h., je nach Anwendungsfall ist eine optimale Auswahl der Materialien möglich.

Das Grundprinzip des Ablösevorganges dieser Haltevorrichtung besteht darin, daß der Hakenkörper, der auf der Basisplatte sitzt und dabei diese vollständig abdeckt, verschoben wird, um damit den Zugang zu dem Klebstreifen freizugeben.
Der Hakenkörper wird dazu um einige Zentimeter in einer Bewegung parallel zur Basisplatte verschoben. Bedingt durch die an der Basisplatte angebrachten Ausweitungen, die in entsprechend geformten Führungen des Hakenkörpers gleiten, wird während des Bewegungsvorganges der Hakenkörper zumindest auf der einen Seite vom Untergrund weggeführt, so daß ein der Anfasser des Klebstreifens frei zugänglich liegt. Die Führungen im Hakenkörper sind weiterhin so ausgeführt, daß ein Verkanten der Oberkante mit dem Untergrund nicht auftritt.
Bei der bevorzugten Ausführungsform der Basisplatte mit Ausweitungen, die alle in gleicher Höhe angeordnet sind, ist obiges Problem konstruktionsbedingt von vornherein ausgeschlossen.

Im folgenden sollen anhand mehrerer Figuren erfindungsgemäße, besonders vorteilhaft gestaltete Ausführungsformen der Haltevorrichtung näher dargelegt werden, ohne damit die Erfindung unnötig einschränken zu wollen.

Im einzelnen zeigen
- Figur 1: den Haken der Haltevorrichtung in seitlicher Ansicht,
- Figur 2: die Basisplatte der Haltevorrichtung in der Draufsicht sowie die mit einem Klebstreifen verklebte Basisplatte, wobei die Ausweitungen paarweise in unterschiedlicher Höhe angeordnet sind,
- Figur 3a bis 3d: den Vorgang der Ablösung der Haltevorrichtung mit der Basisplatte aus Figur 2, die mittels eines Klebstreifens auf einem Untergrund klebt worden ist,
- Figur 4: eine andere bevorzugte Ausführungsform des Hakens der Haltevorrichtung in seitlicher Ansicht,
- Figur 5: die Basisplatte der Haltevorrichtung in der Draufsicht sowie die mit einem Klebstreifen verklebte Basisplatte, wobei die Ausweitungen paarweise in gleicher Höhe angeordnet sind,
- Figur 6a bis 6d: den Vorgang der Ablösung der Haltevorrichtung mit der Basisplatte aus Figur 4, die mittels eines Klebstreifens auf einem Untergrund verklebt worden ist,
- Figur 7: eine weitere bevorzugte Ausführungsform des Hakens der Haltevorrichtung in seitlicher Ansicht,
- Figur 8: die Basisplatte der Haltevorrichtung in der Draufsicht sowie die mit einem Klebstreifen verklebte Basisplatte, wobei die Ausweitungen paarweise in gleicher Höhe angeordnet sind,
- Figur 9a und 9b: den Vorgang der Ablösung der Haltevorrichtung mit der Basisplatte aus Figur 4, die mittels eines Klebstreifens auf einem Untergrund verklebt worden ist.

In der Figur 1 ist der Hakenkörper 1 der Haltevorrichtung im seitlichen Schnitt dargestellt. Die Hakenwand 11 des Hakenkörpers 1 besteht aus einer bevorzugt rechteckig geformten Platte 111, die vollständig von einer überstehenden Umrandung 112 umgeben ist. Unterhalb der Platte 111 sind insgesamt vier Führungen (jeweils zwei gleiche) vorhanden, mittels derer die Basisplatte 2 in dem Hakenkörper geführt wird und von denen zwei Führungen 14, 15 dargestellt sind.
Die Führungen 14, 15 grenzen an die Umrandung 112 an. Weiterhin schließen die Führungen 14, 15 mit der Umrandung 112 ab, d.h., die Führungen 14, 15 ragen nicht über die Außenkante der Umrandung 112 hinaus. Die Führung 14 beginnt am oberen Bereich der Platte 111, ist dann so geformt, daß zwischen Führung 14 und Platte 111 ein Zwischenraum gebildet ist, der zur Aufnahme der Ausweitung 21 an der Basisplatte 2 dient. In dem dritten Bereich der Führung 14 ist der Zwischenraum zwischen der Führung 14 und der Platte 111 vergrößert. Schließlich erstreckt sich die Führung 14 bis in den Bereich der Platte 111, in dem die Führung 15 unter der Platte 111 anfängt. Die Führung 15 beginnt am unteren Bereich der Platte 111 und verläuft direkt unter der Platte 111. Die Höhe nimmt dabei zunächst kontinuierlich ab, die Führung 15 läuft anschließend in ein Abschnitt mit konstanter Höhe. Die Führung 15 erstreckt sich dabei soweit, daß sich die Führungen 14, 15 etwas überschneiden.
Auf der Hakenwand 11, und zwar der Umrandung 112 gegenüber, ist ein Haken 12 angeformt, der zur Aufnahme von beliebigen Gegenständen dient, beispielsweise Kleidungsstücken, Handtüchern etc.

Die Figur 2 zeigt die Basisplatte 2 sowie die mittels eines Klebstreifens 3 verklebte Basisplatte 2 in seitlicher Ansicht, wobei der überstehende Bereich des Klebstreifens 3 nicht klebend ausgerüstet ist, also einen Anfasser für den Klebstreifen 3 bildet. Die Basisplatte 2 besteht aus einem im wesentlichen rechteckig geformten Boden 25, an den an den Ecken insgesamt vier Ausweitungen 21, 22, 23, 24 angeformt sind. Jeweils zwei der Ausweitungen 21, 22, 23, 24 liegen sich gegenüber. Beispielhaft für die übrigen soll die Ausweitung 21 näher beschrieben werden. Die Ausweitung 21 besteht aus einer Deckplatte 221, die ebenfalls im wesentlichen rechteckig geformt ist. Die nach außen weisende Kante der Deckplatte 221 ist mit abgerundeten Ecken versehen. Die Verbindung zwischen Deckplatte 221 und Boden 25 erfolgt durch einen Träger 222, der zum einen im Eckbereich des Bodens 25 und zum anderen an der innen liegenden Kante der Deckplatte 221 ansetzt. Wie der seitlichen Ansicht zu entnehmen ist, weisen die Träger 222, 242 unterschiedliche Höhen auf, wobei die Höhen der Träger 222, 242, der sich gegenüberliegenden Ausweitungen 21 und 22 bzw. 23 und 24 identisch sind.

Die Figuren 3a bis 3d zeigen den Lösungsvorgang der Haltevorrichtung, bestehend aus Hakenkörper 1 und Basisplatte 2, die vermittels des Klebstreifens 3 auf einem Untergrund 4, zum Beispiel einer Kachel, verklebt ist. In der Figur 3a ist die Haltevorrichtung im dauerhaften Verklebezustand. Dazu ist die Basisplatte 2 durch den Klebstreifen 3 fixiert. Der Hakenkörper 1 ist auf die Basisplatte 2 derartig aufgeschoben, daß die Ausweitungen 21, 22 innerhalb der Umrandung 112 des Hakens 1 im Zwischenraum zwischen Führung 14 des Hakens und der Platte 111 eingeklemmt sind. Gleichzeitig liegen die Ausweitungen 23, 24 auf der zweiten Führung 15 auf. Der Klebstreifen 3 samt Anfasser und die Basisplatte 2 sind vollständig vom Hakenkörper 1 abgedeckt.

Zum Lösen der Haltevorrichtung von der Wand wird der Hakenkörper 1 vertikal nach oben, also parallel zur Verklebungsebene, geschoben, wie es der Pfeil A andeutet. Die Ausweitung 21 gleitet aus dem Zwischenraum zwischen Platte 111 und Führung 14, gleichzeitig stößt die Ausweitung 24 auf den Bereich der Führung 15, in dem die Höhe kontinuierlich zunimmt.
Beim weiteren Verschieben des Hakens 1 hebt sich der Hakenkörper 1, bedingt durch die Gestaltung der Führung 15, im unteren Bereich vom Untergrund ab, wie es durch den Pfeil B angedeutet ist.
Wird der Hakenkörper 1 noch weiter nach oben verschoben, so wird der Anfasser des Klebstreifens 3 frei zugänglich und kann durch Ziehen in Richtung der Verklebungseben vom Untergrund abgelöst werden, weil die Zugkräfte zu einer Reduzierung der Klebkräfte führen. Gleichzeitig wird der Klebstreifen 3 aber auch von der Basisplatte 2 abgelöst, so daß die Haltevorrichtung ebenfalls vom Untergrund entfernt ist und wieder verklebt werden kann.
In Figur 3d ist gezeigt, daß sich die Führungen 14, 15 derartig überschneiden, daß der Hakenkörper 1 nicht von der Basisplatte 2 entfernt werden kann, beide Teile stellen einen untrennbaren Verbund dar, ein Verlust eines der beiden Teile ist nicht möglich.

In der Figur 4 ist ein andere bevorzugte Ausführungsform des Hakenkörpers 1 dargestellt. Der hier gezeigte Hakenkörper 1 unterscheidet sich vom Hakenkörper 1 nach Figur 1 nur in den Punkten, daß zu den Führungen 14, 15 unterhalb der Platte 111 eine dritte Führung 16 hinzukommt, die vergleichbar gestaltet ist wie die Führung 15 und ungefähr auf halber Höhe der Platte 111 sitzt. Auf der Führung 14 ist ungefähr in der Mitte des Hakens 1 eine weitere Erhebung vorhanden. Die andere Gestaltung der Führungen 14, 15, 16 setzt voraus, daß auch die zugehörige Basisplatte 2 ein anderes Design aufweist.

Die Figur 5 zeigt die Basisplatte 2, die zusammen mit dem Hakenkörper 1 nach Figur 4 eine Haltevorrichtung bildet. Bei dieser Basisplatte 2 sind alle Ausweitungen 21, 22, 23, 24 in einer Höhe angeordnet, d.h., die Träger 222, 242 zwischen Boden 25 und Deckplatten 221, 241 weisen die gleichen Abmessungen auf.

Die Figuren 6a bis 6d offenbaren das Funktionsprinzip der Haltevorrichtungen. Die Führung 14 mit den zwei Erhebungen bildet zwei Zwischenräume zwischen Platte 111 und Erhebung 14, in die die in gleicher Höhe angebrachten Ausweitungen 22, 24 eingreifen, so daß der Hakenkörper 1 fest auf der mittels des Klebstreifens 3 verklebten Basisplatte 2 aufsitzt. Beim Verschieben des Hakens 1 in vertikaler Richtung, also parallel zur Vierklebungsebene, (siehe Pfeil A), stoßen die Ausweitungen 22, 24 nach kurzem Weg auf die Führungen 15, 16, was zur Folge hat, daß, wenn der Hakenkörper 1 weiterbewegt wird, sich der Hakenkörper 1 ohne Verkanten vom Untergrund abhebt, wie durch den Pfeil B angedeutet wird. Die Platte 111 ist dabei stets parallel zum Untergrund ausgerichtet. Auch bei dieser Ausführungsform kann der Hakenkörper 1 nicht von der Basisplatte 2 abgenommen werden.

In der Figur 7 ist eine andere bevorzugte Ausführungsform des Hakenkörpers 1 der Haltevorrichtung im seitlichen Schnitt dargestellt. Die Hakenwand 11 besteht aus einer bevorzugt rechteckig geformten Platte 111, die vollständig von einer überstehenden Umrandung 112 umgeben ist. Lediglich die untere Umrandung 112 weist eine etwas geringe Höhe auf als die anderen Abschnitte, und zwar ist die Höhe um die Dicke der Basisplatte 2 verringert.
Unterhalb der Platte 111 sind insgesamt vier Führungen (jeweils zwei gleiche) vorhanden, mittels derer die Basisplatte 2 in dem Hakenkörper geführt wird und von denen zwei Führungen 14, 15 dargestellt sind.
Die Führungen 14, 15 grenzen an die Umrandung 112 an. Die Führung 14 verläuft dabei direkt unterhalb der Platte 111 und erstreckt sich über die gesamte Länge der Platte 111. Die Führung 15 erstreckt sich ebenfalls über die gesamte Länge der Platte 111, beginnt und endet aber jeweils an der Außenkante der Umrandung 112. Zwischen den beiden Führungen 14, 15 entsteht somit ein Zwischenraum, in dem die Ausweitungen 21, 23 der Basisplatte 2 geführt werden.
Auf der Hakenwand 11, und zwar der Umrandung 112 gegenüber, ist wiederum ein Haken 12 angeformt, der zur Aufnahme von beliebigen Gegenständen dient, beispielsweise Kleidungsstücken, Handtüchern etc.

Die Figur 8 zeigt die Basisplatte 2, die zusammen mit dem Hakenkörper 1 nach Figur 7 eine Haltevorrichtung bildet. Bei dieser Basisplatte 2 sind alle Ausweitungen 21, 22, 23, 24 in einer Höhe angeordnet. Im Unterschied zur Basisplatte 2 aus der Figur 5 sind bei dieser Ausführungsform keine Träger zwischen Boden 25 und Deckplatten 221, 241 vorhanden, d.h., die Deckplatten 221, 241 sitzen direkt auf dem Boden 25. Des weiteren sind die unteren Ausweitungen 23, 24 nicht im Eckbereich des Bodens 25 vorhanden, vielmehr sind die Ausweitungen ein Stück zur Mitte des Bodens 25 verschoben.

Die Figuren 9a und 9b offenbaren das Funktionsprinzip dieser Haltevorrichtung. Die Ausweitungen 21, 23 greifen in den Zwischenraum zwischen den Führungen 14, 15 und werden dort geführt. Aufgrund der Schwerkraft liegt der Hakenkörper 1 in der Grundstellung vor. Die mittels des Klebstreifens 3 verklebte Basisplatte 2 stößt dabei an die obere Umrandung 112 des Hakenkörpers. Um die Haltevorrichtung abzulösen, muß der Hakenkörper 1 in Pfeilrichtung A bewegt werden. Die Ausweitungen 21, 23 gleiten dann in Zwischenraum zwischen den Führungen 14, 15. Die Verschiebung des Hakenkörpers 1 ist solange möglich, bis die untere Umrandung 112 gegen die Ausweitung 23 stößt. Dann ist aber auch der Anfasser des Klebstreifens 2 frei zugänglich, der Klebstreifen kann abgezogen werden.

## Patentansprüche

1. Haltevorrichtung, bestehend aus einem einteiligen Hakenkörper und einer einteiligen Basisplatte, wobei die Basisplatte für die Verklebung mit einem auf Zug entklebenden Klebstreifen so ausgebildet ist, daß ein Anfasser des Klebstreifens die Basisplatte überragt, wobei der Hakenkörper so ausgebildet ist, daß er die Basisplatte und auch den diese überragenden Anfasser verdeckt, **dadurch gekennzeichnet, daß**
a) an der Basisplatte zumindest vier Ausweitungen angeformt sind, die
b) sich jeweils paarweise gegenüberliegen und die
c) die Basisplatte seitlich überragen, und daß
in dem Hakenkörper Führungen ausgebildet sind, in denen die Ausweitungen der Basisplatte so geführt werden, daß
a) sich der Hakenkörper durch eine Bewegung parallel zur Basisplatte aus der Grundstellung, in der Hakenkörper auf der Basisplatte verankert ist und dabei Basisplatte und Anfasser des Klebstreifens verdeckt, löst und sich dabei zumindest auf der einen Seite von dem Untergrund abhebt, so daß
b) ein Zugriff auf den Anfasser möglich ist,
c) der Hakenkörper und die Basisplatte unlösbar miteinander verbunden sind.

2. Haltevorrichtung nach Anspruch 1, **dadurch gekennzeichnet, daß**
die Ausweitungen in der gleichen Höhe angeordnet sind.

3. Haltevorrichtung nach Anspruch 1, **dadurch gekennzeichnet, daß**
der Hakenkörper während der Bewegung parallel zu Basisplatte stets parallel zur Basisplatte ausgerichtet ist.

4. Haltevorrichtung nach Anspruch 1, **dadurch gekennzeichnet, daß**
der Hakenkörper und/oder die Basisplatte aus Metall oder Kunststoff, vorzugsweise Polyethylenterephthalat, Polystyrol oder ABS, gefertigt sind.

5. Haltevorrichtung nach Anspruch 1, **dadurch gekennzeichnet, daß**
der Hakenkörper eine Umrandung aufweist, die die Basisplatte und den hinter diese zu klebenden Klebstreifen seitlich umfassen und optisch abdecken.

6. Haltevorrichtung nach Anspruch 1, **dadurch gekennzeichnet, daß**
die Haltevorrichtung einen hinter die Basisplatte geklebten Klebstreifen aufweist.

## Claims

1. Holding device, comprising a one-part hook body and a one-part baseplate, the baseplate for the bond with an adhesive strip which releases on pulling being designed such that a grip tab of the adhesive strip protrudes beyond the baseplate, the hook body being designed such that it covers over the baseplate and also the grip tab protruding beyond the latter,
**characterized in that**
a) on the baseplate there are integrally formed at least four extensions, which
b) respectively lie opposite one another in pairs and which
c) protrude laterally beyond the baseplate, and **in that**
in the hook body there are formed guides in which the extensions of the baseplate are guided such that
a) the hook body is released by a movement parallel to the baseplate from the basic position, in which the hook body is anchored on the baseplate and thereby covers over the baseplate and the grip tab of the adhesive strip, and during this release lifts itself off the underlying surface, at least on one side, so that
b) access to the grip tab is possible,
c) the hook body and the baseplate are undetachably bonded to each other.

2. Holding device according to Claim 1, **characterized in that** the extensions are arranged at the same height.

3. Holding device according to Claim 1, **characterized in that** the hook body is always aligned parallel to the baseplate during the movement parallel to the baseplate.

4. Holding device according to Claim 1, **characterized in that** the hook body and/or the baseplate are produced from metal or plastic, preferably polyethylene terephthalate, polystyrene or ABS.

5. Holding device according to Claim 1, **characterized in that** the hook body has a border which laterally encloses and visually conceals the baseplate and the adhesive strip to be adhesively attached behind the latter.

6. Holding device according to Claim 1, **characterized in that** the holding device has an adhesive strip adhesively attached behind the baseplate.

## Revendications

1. Dispositif de fixation, constitué d'un corps de crochet en une pièce et d'une plaque de base en une pièce, où la plaque de base destinée au collage au moyen d'une bande adhésive se décollant par traction, est configurée de manière qu'une languette de la bande adhésive dépasse de la plaque de base, le corps du crochet étant configuré de manière à recouvrir la plaque de base et également cette languette en saillie,
**caractérisé en ce que**
a) sur la plaque de base sont formées au moins quatre saillies qui
b) sont à chaque fois opposées par paires et
c) dépassent latéralement de la plaque de base, et **en ce que**
dans le corps de crochet sont formés des guidages dans lesquels sont guidées les saillies de la plaque de base, de manière que
a) le corps du crochet, par un mouvement parallèle à la plaque de base est dégagé de la position de base, dans laquelle le corps du crochet est ancré sur la plaque de base et recouvre ainsi la plaque de base et la languette de la bande adhésive, et se soulève du support au moins sur un côté, de manière que
b) la languette soit accessible,
c) le corps du crochet et la plaque de base étant solidarisés de manière indissoluble.

2. Dispositif de fixation suivant la revendication 1, **caractérisé en ce que** les saillies sont agencées dans la même hauteur.

3. Dispositif de fixation suivant la revendication 1, **caractérisé en ce que** le corps du crochet, pendant le déplacement parallèlement à la plaque de base, est toujours aligné parallèlement à la plaque de base.

4. Dispositif de fixation suivant la revendication 1, **caractérisé en ce que** le corps de crochet et / ou la plaque de base sont en métal ou en matière synthétique, de préférence du polyéthylène téréphtalate, du polystyrène ou de l'ABS.

5. Dispositif de fixation suivant la revendication 1, **caractérisé en ce que** le corps de crochet présente un bord qui entoure latéralement la plaque de base et la bande adhésive à coller derrière celle-ci et les masque optiquement.

6. Dispositif de fixation suivant la revendication 1, **caractérisé en ce que** le dispositif de fixation présente une bande adhésive collée derrière la plaque de base.
